# FASCICULE DE BREVET EUROPEEN

(11) **EP 1 170 824 B1**
(45) Date de publication et mention de la délivrance du brevet: **31.03.2004**
(21) Numéro de dépôt: 01401462.5
(22) Date de dépôt: 06.06.2001
(51) Int. Cl.: H01R 4/48, H01R 43/16

(54) **Procédé de fabrication d'une bande de lamelles de contact électrique et bande de lamelles de contact électrique**
Verfahren zur Herstellung eines Flachbandes mit elektrischen kontaktierenden Lamellen und Band mit elektrischen kontaktierenden Lamellen
Manufacturing process of an electric contact lamella band and an electric contact lamella band

(30) Priorité: 29.06.2000 FR 0008429
(43) Date de publication de la demande: 09.01.2002
(73) Titulaire: Alstom, 75116 Paris (FR)
(72) Inventeur: Keiser, Markus, 5057 Reitnau (CH); Wagner, Peter, 8955 Oetwil a.d.l. (CH)
(74) Mandataire: Poulin, Gérard

(56) Documents cités:
- DE-A- 2 632 851
- DE-A- 2 634 374
- FR-A- 2 339 259
- US-A- 4 039 238

## Description

La présente invention concerne un procédé de fabrication d'une bande de lamelles de contact électrique pour un connecteur électrique, lesdites lamelles étant réunies à leurs extrémités par deux bandes latérales continues, les lamelles étant sorties du plan desdites bandes latérales par torsion autour de leur axe longitudinal, perpendiculaire à la longueur de la bande.

Une telle bande de lamelles de contact électrique est utilisée dans un connecteur électrique comportant deux pièces, liées respectivement à l'un et à l'autre des organes à relier électriquement, la bande étant un organe intermédiaire de contact assurant un contact élastique et liée à l'une des deux pièces. Le connecteur peut être plan et comporter deux plaques de contact entre lesquelles est placée la bande, liée à l'une des plaques, ou bien constituer un connecteur cylindrique coaxial comportant une partie mâle et une partie femelle, l'une des deux parties comportant un logement pour la bande.

L'invention s'applique en particulier, bien que non limitativement, pour les contacts de passage de courants permanents dans l'appareillage haute et moyenne tension.

Le document FR 2 339 259 décrit, en relation avec les fig. 7, 10 et 11 du document, une bande de lamelles de contact électrique d'un type tel que défini ci-dessus. Dans ce document, la bande de lamelles est en un matériau conducteur électrique ou non conducteur et les lames sont revêtues dans leur partie centrale par une couche d'un matériau électriquement conducteur qui enveloppe les deux bords de chaque lame. On peut donc séparer, grâce à cette disposition, les deux fonctions nécessaires de contact élastique et de bonne conductivité électrique. En effet, le matériau de la bande qui doit assurer un contact élastique à la façon d'un ressort n'a pas nécessairement de bonnes qualités de conductivité électrique. Cependant, la bande de lamelles du document ci-dessus, dont chaque lamelle comporte une couche d'un matériau électriquement conducteur enveloppant les deux bords de la lamelle, n'est pas facile à fabriquer, chaque lamelle devant être individuellement revêtue de sa couche conductrice.

Le document US-A-4039238 qui est considéré comme représentant l'état de la technique le plus proche décrit, en relation avec la fig. 7, une bande de lamelles de contacts ayant une structure stratifiée comportant une couche en matériau bon conducteur et une couche d'un matériau ayant une élasticité élevée, cependant cette disposition n'assure un bon contact électrique que sur l'une des deux pièces du connecteur électrique.

Le document mentionne également son procédé de fabrication.

La présente invention a pour but de proposer un procédé assurant une fabrication simple d'une bande de lamelles de contact électrique.

L'invention a ainsi pour objet un procédé de fabrication d'une bande de lamelles de contact électrique pour un connecteur électrique, lesdites lamelles étant réunies à leurs extrémités par deux bandes latérales continues, les lamelles étant sorties du plan desdites bandes latérales par torsion autour de leur axe longitudinal, perpendiculaire à la longueur de la bande, procédé selon lequel on part d'une bande d'un matériau déformable plastiquement et capable, après traitement, d'avoir des propriétés élastiques de ressort, en ce qu'au moins la partie centrale de la bande, sur une seule de ses deux faces, est revêtue d'une couche d'un matériau bon conducteur électrique, ladite bande étant ensuite encochée de façon à obtenir lesdites lamelles et bandes latérales continues, lesdites lamelles étant sorties du plan desdites bandes latérales par ladite torsion, en ce que l'un des bords de chaque lamelle est rabattu en ourlet dans le sens où le revêtement électriquement conducteur reste à l'extérieur, ladite bande étant ensuite soumise à un traitement de durcissement pour lui donner des propriétés élastiques de ressort.

L'invention a aussi pour objet une bande de lamelles de contact électrique pour un connecteur électrique, lesdites lamelles étant réunies à leurs extrémités par deux bandes latérales continues, les lamelles étant sorties du plan desdites bandes latérales par torsion autour de leur axe longitudinal, perpendiculaire à la longueur de la bande, ladite bande étant en un matériau ayant des propriétés élastiques de ressort, au moins la partie centrale de chaque lamelle étant revêtue sur une seule de ses faces d'un matériau électriquement bon conducteur, caractérisé en ce que l'un des bords de chaque lamelle est rabattu en ourlet dans un sens laissant apparaître le revêtement électriquement bon conducteur à l'extérieur.

On va maintenant donner la description d'un exemple de mise en oeuvre de l'invention en se reportant au dessin annexé dans lequel :
Les fig. 1 à 5 illustrent les étapes du procédé de fabrication d'une bande de lamelles de contact électrique selon l'invention, les fig. 4 et 5 montrant le résultat final.
La fig. 6 montre schématiquement un connecteur électrique coaxial cylindrique dans lequel est utilisée une bande de lamelles de contact électrique selon l'invention.
La fig. 6 montre très schématiquement un connecteur électrique coaxial cylindrique comportant une partie femelle 1 et une partie mâle 2 en matériaux électriquement conducteurs. Une bande intermédiaire 3 de lamelles de contact électrique est liée à la partie mâle 2. Cette bande intermédiaire qui doit assurer un bon contact électrique entre les pièces mâle 2 et femelle 1 a en outre pour fonction d'assurer un contact élastique entre les deux pièces.

Une telle bande 3 de lamelles de contact électrique peut également être utilisée dans un connecteur électrique plan où les deux pièces 1 et 2 sont alors planes et la bande 3 liée à l'une des deux.

En se reportant maintenant aux fig. 1 à 5, on va décrire le procédé de fabrication d'une telle bande 3 de lamelles de contact électrique.

On part, fig. 1, d'une bande 4 d'un matériau déformable plastiquement et capable, après traitement, d'avoir des propriétés élastiques de ressort. On utilise, par exemple, un alliage de béryllium-bronze. Ce matériau peut être adouci par un traitement thermique à 750°C suivi d'une trempe lui donnant une bonne malléabilité.

On part donc d'un tel matériau puis, comme montré sur la fig. 2, la partie centrale de la bande reçoit, sur l'une de ses faces seulement, une couche 5 d'un matériau bon conducteur électrique. Il s'agit par exemple d'un placage d'argent. Conformément à la fig. 3, la bande 4 est ensuite encochée de façon à la découper selon les contours souhaités, laissant apparaître des lamelles 6 reliées à leurs extrémités par deux bandes latérales continues 7 et 8, et comportant des languettes 9 utilisées pour la liaison de la bande avec l'une des parties du connecteur auquel elle est associée.

Les lamelles 6 sont ensuite sorties du plan des bandes latérales 7 et 8 par torsion autour de leur axe longitudinal X perpendiculaire à la longueur L de la bande. Les bords 10 et 11 de chaque lamelle, comme on le voit fig. 5, sont également incurvés et surtout l'un des bords, le bord inférieur sur la fig. 5, est complètement rabattu en ourlet 12 comme le montre bien la fig. 5.

Bien entendu, l'ourlet 12 est rabattu dans le sens où le placage électriquement bon conducteur 5 reste à l'extérieur de la pliure.

Comme le montre également les fig. 4 et 5, et spécialement la fig. 5 qui montre la bande en coupe selon V-V de la fig. 4, les bandes latérales 7 et 8 sont plissées de façon à rapprocher les lamelles 6 les unes des autres et obtenir ainsi un plus grand nombre de lamelles par unité de longueur de bande.

Lorsque la bande est ainsi placée entre les deux parties conjuguées d'un connecteur électrique, plan, ou cylindrique comme sur la fig. 6, les points de contact de chaque lamelle assurant le passage du courant d'une pièce à l'autre sont figurés en 13 et 14 sur l'une des lamelles 6, fig. 5. Ainsi, grâce à "l'ourlet" 12, il n'est pas nécessaire de réaliser un placage enveloppant les bords des lamelles 6 et la fabrication est facilitée puisqu'il suffit, par tout moyen connu, d'effectuer un placage, fig. 2, sur une seule des deux faces de la bande originale 4.

L'encochage et les opérations de mise en forme : torsion, pliures, sont ensuite réalisés très facilement.

Une fois la confection de la bande terminée, il suffit de la soumettre à un traitement lui donnant des propriétés élastiques de ressort.

Dans le cas de l'exemple cité d'une bande en alliage de béryllium-bronze, on effectue un traitement de durcissement par traitement thermique à environ 325°C pendant à peu près trois heures.

Ainsi, l'invention permet de fabriquer d'une manière très simple une bande de lamelles de contact électrique dans laquelle on peut choisir un matériau pour ses qualités mécaniques et d'élasticité, indépendamment de ses qualités de conductivité électrique.

## Revendications

1. Procédé de fabrication d'une bande (3) de lamelles (6) de contact électrique pour un connecteur électrique, lesdites lamelles (6) étant réunies à leurs extrémités par deux bandes latérales continues (7,8), les lamelles étant sorties du plan desdites bandes latérales par torsion autour de leur axe longitudinal (X), perpendiculaire à la longueur (L) de la bande, procédé selon lequel on part d'une bande (4) d'un matériau déformable plastiquement et capable, après traitement, d'avoir des propriétés élastiques de ressort, en ce qu'au moins la partie centrale de la bande, sur une seule de ses deux faces, est revêtue d'une couche (5) d'un matériau bon conducteur électrique, ladite bande étant ensuite encochée de façon à obtenir lesdites lamelles (6) et bandes latérales continues (7, 8), lesdites lamelles étant sorties du plan desdites bandes latérales par ladite torsion, en ce que l'un des bords de chaque lamelle est rabattu en ourlet (12) dans le sens où le revêtement électriquement conducteur (5) reste à l'extérieur, ladite bande étant ensuite soumise à un traitement de durcissement pour lui donner des propriétés élastiques de ressort.

2. Procédé selon la revendication 1, **caractérisé en ce que**, avant ledit traitement de durcissement, lesdites bandes latérales (7, 8) sont plissées de manière à rapprocher les lamelles les unes des autres pour augmenter le nombre de lamelles (6) par unité de longueur.

3. Bande (3) de lamelles (6) de contact électrique pour un connecteur électrique, lesdites lamelles (6) étant réunies à leurs extrémités par deux bandes (7, 8) latérales continues, les lamelles étant sorties du plan desdites bandes latérales par torsion autour de leur axe longitudinal, perpendiculaire à la longueur de la bande, ladite bande étant en un matériau ayant des propriétés élastiques de ressort, au moins la partie centrale de chaque lamelle étant revêtue sur une seule de ses faces d'un matériau (5) électriquement bon conducteur, **caractérisé en ce que** l'un des bords de chaque lamelle est rabattu en ourlet (12) dans un sens laissant apparaître le revêtement électriquement bon conducteur à l'extérieur.

4. Bande de lamelles selon la revendication 3, **caractérisée en ce que** lesdites bandes latérales (7, 8) sont plissées, rapprochant les lamelles (6) les unes des autres.

## Patentansprüche

1. Verfahren zur Herstellung eines Flachbandes (3) mit elektrischen kontaktierenden Lamellen (6) für einen elektrischen Verbinder, wobei die Lamellen (6) an ihren Enden durch zwei ununterbrochene Seitenbänder (7, 8) verbunden sind, wobei die Lamellen aus der Ebene der Seitenbänder durch Verdrehung um ihre Längsachse (X) heraustreten, senkrecht zu der Länge (L) des Bandes, bei welchem Verfahren von einem Flachband (4) aus plastisch verformbaren Material ausgegangen wird und in der Lage, nach Behandlung elastische Eigenschaften einer Feder aufzuweisen, wobei wenigstens der mittlere Teil des Flachbandes nur auf einer seiner zwei Seiten mit einer Schicht (5) eines elektrisch gut leitenden Materials beschichtet ist, wobei das Flachband danach mit Kerben versehen wird, um die Lamellen (6) und ununterbrochenen seitlichen Bänder (7, 8) zu erhalten, wobei die Lamellen aus der Ebene der Seitenbänder durch Verdrehung heraustreten, **dadurch gekennzeichnet, dass** einer der Ränder jeder Lamelle zu einem Saum (12) in der Richtung umgebogen ist, in der die elektrisch leitende Beschichtung (5) außen bleibt, wobei das Flachband dann einer Behandlung der Aushärtung unterzogen wird, um ihm die elastischen Eigenschaften einer Feder zu geben.

2. Verfahren gemäß Anspruch 1, **dadurch gekennzeichnet, dass** vor der Behandlung der Aushärtung die Seitenstreifen (7, 8) gefaltet werden, um die Lamellen näher aneinander zusammenzuschieben, um die Anzahl der Lamellen (6) pro Längeneinheit zu steigern.

3. Flachband (3) mit elektrischen kontaktierenden Lamellen (6) für einen elektrischen Verbinder, wobei die Lamellen (6) an ihren Enden durch zwei ununterbrochene Seitenbänder (7, 8) verbunden sind, wobei die Lamellen aus der Ebene der Seitenbänder durch Verdrehung um ihre Längsachse heraustreten, senkrecht zur Länge des Flachbandes, wobei das Flachband aus einem Material ist, welches elastische Eigenschaften einer Feder aufweist, wenigstens der mittlere Teil jeder Lamelle auf einer seiner Seiten mit einem elektrisch gut leitenden Material (5) beschichtet ist, **dadurch gekennzeichnet, dass** einer der Ränder jeder Lamelle zu einem Saum (12) umgebogen ist in einer Richtung, welche die elektrisch gut leitende Beschichtung an der Außenseite sichtbar werden lässt.

4. Flachband mit Lamellen gemäß Anspruch 3, **dadurch gekennzeichnet, dass** die Seitenbänder (7, 8) gefaltet sind, wodurch die Lamellen (6) einander näher gebracht werden.

## Claims

1. A method of fabricating a strip (3) of electric contact springs for an electrical connector, said springs (6) being united at their ends by two continuous side strips (7, 8), the springs being displaced from the plane of said side strips by being twisted about their respective longitudinal axes (X) that are perpendicular to the length (L) of the strip, in which method the starting material is a strip (4) of a plastically deformable material that is capable of acquiring elastic spring properties after treatment, at least the central portion of the strip is coated on only one of its two faces in a layer (5) of a material that is a good conductor of electricity, said strip then being punched so as to obtain said springs (6) and continuous side strips (7, 8), and said springs are then displaced from the plane of said side strips by said twisting, and in that one edge of each spring is folded down as a hem (12) in the direction that ensures that the electrically conductive coating (5) remains on the outside of the fold, and said strip is then subjected to hardening treatment to confer elastic spring properties thereto.

2. A method according to claim 1, **characterized in that** prior to said hardening treatment, said side strips (7, 8) are pleated in such a manner as to move the springs closer to one another, thereby increasing the number of springs (6) per unit length.

3. A strip (3) of electric contact springs (6) for an electrical connector, said springs (6) being united at their ends by two continuous side strips (7, 8), the springs being displaced from the plane of said strips by twisting about their respective longitudinal axes that are perpendicular to the length of the strip, said strip being made of a material having elastic spring properties, at least the central portion of each spring being coated on one only of its faces in a material (5) that is a good conductor of electricity, the strip being **characterized in that** one of the edges of each spring is folded down as a hem (12) in the direction which causes the electrically conductive coating to appear on the outside of the fold.

4. A strip of springs according to claim 3, **characterized in that** said side strips (7, 8) are pleated so as to bring the springs (6) closer to one another.
